# EUROPÄISCHE PATENTSCHRIFT

(11) **EP 1 251 096 B1**
(45) Veröffentlichungstag und Bekanntmachung des Hinweises auf die Patenterteilung: **07.06.2006**
(21) Anmeldenummer: 02006505.8
(22) Anmeldetag: 18.03.2002
(51) Int. Cl.: B65H 45/18, B65H 9/06, B65H 9/10

(54) **Falzmaschine mit formatverstellbaren Schwertfalzanschlägen**
Blade folder with format-dependent adjustable stops
Plieuse à lame avec des butées réglables dépendant du format

(30) Priorität: 20.04.2001 DE 10119414
(43) Veröffentlichungstag der Anmeldung: 23.10.2002
(73) Patentinhaber: Heidelberger Druckmaschinen Aktiengesellschaft, 69115 Heidelberg (DE)
(72) Erfinder: Belmann, Markus, 70806 Kornwestheim/Pattonville (DE)
(74) Vertreter: Franzen, Peter

(56) Entgegenhaltungen:
- FR-A- 1 207 587
- US-A- 5 158 524
- US-A- 5 405 127

## Beschreibung

Die Erfindung betrifft ein Schwertfalzwerk mit einer einem Falzschwert und einem Paar Falzwalzen zugeordneten Transporteinrichtung, durch welche eine Signatur vor dem Falzvorgang an einen Vorderkantenanschlag befördert wird.

Um eine möglichst präzise Falzung einer durch eine Transporteinrichtung an ein Schwertfalzwerk herantransportierte Signatur zu ermöglichen, sind typischerweise Vorderkantenanschläge und oft Seitenkantenanschläge vorgesehen, sodass die Signatur während des Verzögerungs- oder Bremsvorgangs eine Führung erfährt und ausgerichtet entlang der durch die Geometrie des Falzschwertes vorgegebenen Koordinaten wird. Bekannte Ausführungen von Schwertfalzwerken weisen typischerweise motorisch verstellbare Anschlagträger mit fest fixierten Anschlagfingern, häufig vorgesehen für ein minimales Format der zu verarbeitenden Signaturen, auf. Schwertfalzwerke in Falzmaschinen werden insbesondere zur Erzeugung von Kreuzbrüchen verwerdet, beispielsweise in sogenannten Kombifalzmaschinen, welche sowohl wenigstens ein Taschen- als auch ein Schwertfalzwerk aufweisen.

Beispielsweise sind in der US 5,158,524 derartige Anschläge an einem Schwertfalzwerk offenbart. In diesem Dokument ist ein Schwertfalzwerk mit einem Vorderkantenanschlag zur Abbremsung der Bewegung eines mit einer Transporteinrichtung über den Falzspalt beförderten Bogens und mit Anschlägen zur Vermeidung einer Vertikalbewegung der Seitenkanten des Bogens während des Falzvorgangs dargestellt. Die Anschläge zur Vermeidung einer Vertikalbewegung und der Vorderkantenanschlag sind bewegbar und können zusammen bewegt werden, beispielsweise um sie vom Falzspalt im Fall einer Fehloperation zur schnellen Behebung des Problems abzuziehen.

Insbesondere bei großen Formaten der zu falzenden Signaturen und dünnem Bedruckstoff kann es bei fest vorgesehenen und beabstandeten Anschlagfingern zu Markierungsbildung kommen. Zudem wird keine sichere Anschlagkante für die Vorderkante der Signatur gebildet, sodass bei einer heftigen Abbremsung der Signatur diese schräg über dem Falzspalt zu liegen kommen kann. Durch diese derartige Verdrehung der Signatur können Falzungenauigkeiten entstehen.

Um eine oben angesprochene Markierungsbildung zu vermeiden und um eine sichere Arbeitsweise bei allen Formaten zu gewährleisten, werden häufig nach dem Einstellen der Seitenanschläge zusätzliche Anschlagfinger manuell, dem Format der zu falzenden Signatur entsprechend, eingebaut. Diese zusätzlichen Anschlagfinger müssen wieder ausgebaut werden, sobald die Seitenanschläge bewegt werden sollen. Eine automatische Formateinstellung ist auf diesem Wege nicht möglich.

Der Erfindung liegt daher die Aufgabe zu Grunde, ein Schwertfalzwerk mit einstellbaren Anschlägen zu schaffen, welches eine Anschlagkonfiguration in Abhängigkeit von Material- und Produktionsparametern ermöglicht. Insbesondere liegt der Erfindung die Aufgabe zu Grunde, dass eine automatische Einstellung vorgenommen werden kann.

Diese Aufgabe wird durch ein Schwertfalzwerk mit den Merkmalen gemäß Anspruch 1 gelöst. Vorteilhafte Ausführungsformen und Weiterbildungen des erfindungsgemäßen Schwertfalzwerkes sind in den Unteransprüchen charakterisiert.

Das erfindungsgemäße Schwertfalzwerk umfasst eine einem Falzschwert und einem Paar Falzwalzen zugeordnete Transporteinrichtung, durch welche eine Signatur vor dem Falzvorgang an einen Vorderkantenanschlag befördert wird. Es zeichnet sich dadurch aus, dass der Vorderkantenanschlag wenigstens einen relativ zum Falzschwert bewegbaren Anschlagträger umfasst, welcher wenigstens einen relativ zum Anschlagträger bewegbaren Anschlagfinger mit Führungsstäben aufweist.

Die Konstruktion des erfindungsgemäßen Schwertfalzwerkes ist derart ausgelegt, dass der Anschlagträger und die Anschlagfinger entsprechend dem Format der zu falzenden Signatur vollautomatisch eingestellt werden können. Die Anschlagfinger sind dabei im Wesentlichen senkrecht zu der durch die Transporteinrichtung definierten Fläche bewegbar, während die Führungsstäbe im Wesentlichen parallel zur durch die Transporteinrichtung definierten Fläche liegen.

Zusätzlich können mit besonderem Vorteil Seitenanschläge zur Ausrichtung der Signatur entlang durch die Geometrie des Falzschwertes vorgegebenen Koordinaten vorgesehen sein. Wenigstens einer der Seitenanschläge des erfindungsgemäßen Schwertfalzwerkes weist wenigstens ein Niederhalteband oberhalb und/oder ein Transportband unterhalb des Transportweges der Signatur auf. Wenigstens einer der Seitenanschläge ist relativ zum Falzschwert bewegbar, typischerweise im Wesentlichen senkrecht zur Transportrichtung der zu falzenden Signatur. Wenigstens zwischen einem Seitenanschlag und einer Führungsschiene an einem Leitblech unterhalb des Falzschwertes oberhalb und/oder unterhalb des Transportweges der Signatur sind Scherengitter vorgesehen.

Für wenigstens einen Anschlagfinger ist eine Ruheposition und wenigstens eine aktive Position vorgesehen. In der Ruheposition gibt der Anschlagfinger den Transportweg der Signatur am Falzschwert vorbei frei, während in der aktiven Position der Anschlagfinger den Transportweg der Signatur über die Position des Falzschwertes hinaus blockiert. Wenigstens ein Abschnitt der unteren Führungsstäbe unterhalb der durch die Transportrichtung definierten Ebene und ein Abschnitt der oberen Führungsstäbe oberhalb der durch die Transportrichtung definierten Ebene verhindern eine Bewegung der Signatur aus der durch die Transportrichtung definierten Ebene heraus. Wenn mehrere Anschlagfinger vorgesehen sind, können wenigstens zwei Anschlagfinger unabhängig voneinander von der Ruheposition in eine aktive Position und zurück gebracht werden. Die Bewegung des Anschlagträgers und/oder die Bewegung wenigstens eines Anschlagfingers und/oder eines Seitenanschlags erfolgt mit besonderem Vorteil mittels wenigstens eines Aktuators. Beispielsweise kann ein geeigneter Aktuator ein ventilgesteuerter Pneumatikzylinder oder ein Servomotor sein.

Besonders vorteilhaft ist zusätzlich eine Steuerungseinheit für das Schwertfalzwerk vorgesehen. Die Steuerungseinheit steuert dabei wenigstens einen Aktuator in Funktion wenigstens eines Material- oder Produktionsparameters, also eines Signaturparameters, beispielsweise des Formates, derart an, dass eine dem Format der zu falzenden Signatur entsprechende Positionierung des Anschlagträgers und/oder wenigstens eines Anschlagfingers und/oder wenigstens eines Seitenanschlages erfolgt. Durch diese Maßnahmen ist es möglich, die Markierungen an der Vorderkante der zu falzenden Signatur zu verringern. Eine automatische Einstellung der Anschläge in Abhängigkeit von Material- oder Produktionsparametern, insbesondere in Abhängigkeit des Formates der Signatur, ist ermöglicht. Durch die relativ zum Anschlagträger bewegbaren Anschlagfinger mit Führungsstäben ist es darüber hinaus möglich, eine Bewegung der Seitenkantenanschläge durchzuführen, ohne dass eine manuelle Veränderung des Vorderkantenanschlages erforderlich ist.

Mit besonderem Vorteil wird das erfindungsgemäße Schwertfalzwerk in einer Falzmaschine für bogenförmiges Material mit wenigstens einem Anleger, einer Transporteinrichtung, wenigstens einem Falzwerk und einer Auslage eingesetzt. Insbesondere kann die Falzmaschine dabei zusätzlich wenigstens ein Taschenfalzwerk aufweisen, also eine sogenannte Kombifalzmaschine sein.

Weitere Vorteile und vorteilhafte Ausführungsformen und Weiterbildungen der Erfindung werden anhand der nachfolgenden Figuren sowie deren Beschreibungen dargestellt. Es zeigt im Einzelnen:
- Figur 1: eine schematische Ansicht einer vorteilhaften Ausführungsform des erfindungsgemäßen Schwertfalzwerkes mit Vorderanschlägen in der Ruheposition,
- Figur 2: eine schematische Ansicht der vorteilhaften Ausführungsform des erfindungsgemäßen Schwertfalzwerkes mit Vorderanschlägen in einer aktiven Position,
- Figur 3: eine schematische Draufsicht einer vorteilhaften Ausführungsform des erfindungsgemäßen Schwertfalzwerkes mit Vorderanschlägen, Seitenanschlägen und Scherengittern,
- Figur 4: ein Detail der schematischen Ansicht der Seitenanschläge des erfindungsgemäßen Schwertfalzwerkes entlang der durch die Transportrichtung definierten Ebene und
- Figur 5: ein Detail der schematischen Ansicht der Vorderanschläge und Scherengitter des erfindungsgemäßen Schwertfalzwerkes entlang der durch die Transportrichtung definierten Ebene.

Die Figur 1 zeigt eine schematische Ansicht einer vorteilhaften Ausführungsform des erfindungsgemäßen Schwertfalzwerkes mit Vorderanschlägen in der Ruheposition. Entlang der durch einen Pfeil gekennzeichneten Transportrichtung 30 gelangen Signaturen 23, wie in der Figur 1a gezeigt, in das erfindungsgemäße Schwertfalzwerk unter ein Falzschwert 22. Die zugeordneten Falzwalzen 24 sind in dieser Darstellung durch einen Teil der Transporteinrichtung verdeckt. Es ist ein Transportband 7, welches eine Bandwalze 4 und eine auf einer Vierkanttraverse 5 aufgenommene Rolle umschließt, zu sehen. Oberhalb der durch die Signatur 23 definierten Ebene ist ein Vorderkantenanschlag 2 in der Ruheposition gezeigt. Der Vorderkantenanschlag 2 weist dabei einen Anschlagträger 16 mit einem ausfahrbaren Anschlagfinger 17 auf. Der Anschlagträger 16 kann vermittels einer an einer Traverse 3 aufgenommenen Einstelleinheit 15 entlang der Transportrichtung der Signatur 23 bewegt werden. Der Vorderanschlag 2 umfasst dabei eine Führungsstabeinheit 19, welche zur Aufnehmung eines oberen Führungsstabes 19.1 und eines unteren Führungsstabes 19.2 einen ausfahrbaren Führungsstabhalter 19.3, welcher im wesentlichen senkrecht zur durch die Transportrichtung der Signatur 23 definierten Ebene bewegbar ist, aufweist. Der obere Führungsstab 19.1 und der untere Führungsstab 19.2 sind dabei derart beabstandet, dass eine Signatur 23 in den durch die Führungsstäbe 19.1 und 19.2 gebildeten Spalt eingeführt werden kann. Der obere Führungsstab 19.1 und der untere Führungsstab 19.2 passieren den Anschlagfinger 17, beispielhaft durch jeweils eine zugeordnete Ausnehmung. In anderen Worten: Die beabstandeten Führungsstäbe 19.1 und 19.2 weisen Lagerungspunkte im Führungsstabhalter 19.3 und im Anschlagfinger 17 auf, welche beide im Wesentlichen senkrecht zur durch die Transportrichtung der Signatur 23 definierten Ebene bewegbar sind. Des Weiteren ist oberhalb der durch die Transportrichtung der Signatur 23 definierten Ebene ein Scherengitter 21 und unterhalb der Ebene ein Scherengitter 13 und ein Scherengitter 20 zur Führung der Signatur vorgesehen.

In der Figur 1b ist im Detail der Anschlagträger 16 mit dem Anschlagfinger 17 gezeigt. Der Anschlagfinger 17 ist relativ zum Anschlagträger 16 entlang der Ausfahrrichtung 31 bewegbar. Er umfasst den Anschlag 17.1, durch welchen der obere Führungsstab 19.1 und der untere Führungsstab 19.2 passieren, einen Pneumatikzylinder 17.2 nebst einem Steuerungsventil 17.3 und Führungen 17.4 durch den Anschlagträger 16.

Die Figur 2 zeigt schematisch eine Ansicht der vorteilhaften Ausführungsform des erfindungsgemäßen Schwertfalzwerkes mit Vorderanschlägen in einer aktiven Position. In der Figur 2a ist gezeigt, wie in einer aktiven Position des Anschlagfingers und des Führungsstabhalters 19.3 der obere Führungsstab 19.1 oberhalb der durch die Signatur 23 definierten Ebene und der untere Führungsstab 19.2 unterhalb der durch die Transportrichtung der Signatur 23 definierten Ebene zu liegen kommt. Die Signatur 23 wird in dieser aktiven Position durch den Anschlagfinger 17 des Vorderkantenanschlag 2 abgebremst und liegt vor dem eigentlichen Falzvorgang unterhalb des Falzschwertes 22. Die Position des Anschlagträgers 16, also der Abstand des Anschlagträgers 16 zum Falzschwert 22, bestimmt die Lage der Signatur 23 zum Falzschwert 22 und wird in Funktion des Formates der zu falzenden Signatur 23 eingestellt.

In der Figur 2b ist im Detail der Anschlagträger 16 mit einem ausgefahrenen Anschlagfinger 17 gezeigt. Der Anschlagfinger 17 ist entlang der Ausfahrrichtung 31 relativ zum Anschlagträger 16 bewegbar. Er umfasst dabei den Anschlag 17.1, einen Pneumatikzylinder 17.2 nebst Steuerungsventil 17.3 und Führungen 17.4 durch den Anschlagträger 16. Der Anschlag 17.1 nimmt einen oberen Führungsstab 19.1 und einen unteren Führungsstab 19.2 auf.

Dem Anschlagträger 16 mit Anschlagfinger 17 entsprechend, aber nicht zeichnerisch dargestellt, ist eine Führungsstabeinheit 19 derart aufgebaut, dass sie einen Führungsstabhalter 19.3, einen Pneumatikzylinder 19.4 mit Steuerungsventil 19.5 und Führungen 19.6 durch den Führungsstabträger 18 hindurch aufweist.

In der Figur 3 ist eine schematische Draufsicht einer vorteilhaften Ausführungsform des erfindungsgemäßen Schwertfalzwerkes mit Vorderkantenanschlägen, Seitenanschlägen und Scherengittern gezeigt. Entlang der Transportrichtung 30 gelangt eine Signatur 23 mit Hilfe von Transportbändern 7 und 9.2 unter das Falzschwert 22. Der Antrieb der Transportbänder 7 und 9.2 erfolgt durch eine rotierende Bandwalze 4. Durch die Einstellung des Vorderkantenanschlags 2, eines linken Seitenkantenanschlags 9 und eines rechten Seitenkantenanschlags 10 wird relativ zum Falzschwert 22 eine präzise Positionierung der Signatur 23 vor dem eigentlichen Falzvorgang durch das Falzschwert 22 erreicht. Die Seitenteile 1, die Traverse 3 mit der Vierkanttraverse 5 und die Bandwalze 4 bilden dabei eine Art Rahmen, zu welchem der Vorderkantenanschlag 2, der linke Seitenkantenanschlag 9 und der rechte Seitenkantenanschlag 10 relativ bewegt werden. Etwa mittig zu diesem Rahmen ist ein Leitblech 6 mit Führungsschienen 8 vorgesehen. Die Transportbänder 7 und die Führungsschienen 8 bleiben bei einer Formatverstellung des Vorderkantenanschlags 2 und/oder der Seitenkantenanschläge 9 und 10 in ihrer Position unverändert. Der linke Seitenkantenanschlag 9 weist dabei bevorzugt eine Bandspannrolle 9.1, das Transportband 9.2, eine Andrückrolle 9.3, Spindelmuttern 9.4 und den eigentlichen Seitenanschlag 9.5 auf. Entsprechendes gilt für den rechten Seitenkantenanschlag 10. Der komplette linke Seitenkantenanschlag 9 ist mit Hilfe einer ersten Einstelleinheit 11.1 und einer zweiten Einstelleinheit 11.2, hier beispielhaft gezeigt mittels eines Spindelantriebs, bewegbar. Eine Einstelleinheit 11.1 bzw. 11.2 weist dabei bevorzugt einen Spindelantrieb mit Motor, Getriebe und Drehgeber auf. Beispielhaft ist in der Figur 3 ein Vorderkantenanschlag 2 mit einem Anschlagträger 16 mit beispielhaft sechs ausfahrbaren Anschlagfingern 17, wie sie bereits in den Figuren 1 und 2 beschrieben worden sind, gezeigt. Des Weiteren umfasst der Vorderkantenanschlag 2 einen Führungsstabträger 18, welcher beispielhaft sechs Führungsstabeinheiten 19 aufweist. Die Draufsicht zeigt daher sechs obere Führungsstäbe 19.1. Der Anschlagträger 16 ist beispielhaft mittels eines Spindelantriebs durch eine linke Einstelleinheit 14 und eine rechte Einstelleinheit 15 im Wesentlichen parallel zu der durch die Transportrichtung 30 definierten Richtung bewegbar. Der komplette rechte Seitenkantenanschlag 10 wird mit Hilfe einer ersten Einstelleinheit 12.1 und einer zweiten Einstelleinheit 12.2 bewegt. Beispielhaft sind hier zwei linke Einstelleinheiten 11.1 und 11.2 und zwei rechte Einstelleinheiten 12.1 und 12.2 gezeigt, im allgemeinen kann aber auch eine Konfiguration mit einer einzelnen Einstelleinheit oder mehreren Einstelleinheiten vorgesehen sein.

Zur Führung oder Stabilisierung der Signatur entlang der Transportebene sind oberhalb der durch die Transportrichtung 30 definierten Ebene und/oder unterhalb der durch die Transportrichtung 30 definierten Ebene Scherengitter vorgesehen. Beispielhaft ist in der Figur 3 ein oberes Scherengitter 21 aufgespannt zwischen einer Führungsschiene 8 und dem rechten Seitenkantenanschlag 10 gezeigt. Ein unteres Scherengitter 20 ist am Leitblech 6 und am Seitenanschlag 9.5 des linken Seitenkantenanschlags 9 gezeigt.

Mit anderen Worten: Die zu falzende Signatur erfährt von unten eine Unterstützung von den unteren Scherengittern 20 und den Führungsstäben 19.2 des Vorderkantenanschlags 2. Mit Hilfe der oberen Scherengitter 21 und der oberen Führungsstäbe 19.1 wird die zu falzende Signatur niedergehalten.

Für Signaturen, welche, ohne gefalzt zu werden, über die Position des Schwertfalzwerkes hinaus auf eine hier nicht gezeigte Auslage befördert werden, müssen die ausfahrbaren Anschlagfinger 17, wie in Figur 1 gezeigt, sich in der Ruheposition befinden. Zur Unterstützung der Signatur von unten sind weitere untere Scherengitter 13 vorgesehen. In der Figur 3 sind diese unteren Scherengitter 13 zusammengefaltet gezeigt. Mit Hilfe einer linken Einstelleinheit 25 und einer rechten Einstelleinheit 26, beispielhaft vermittels eines Seilantriebs mit Motor, Getriebe und Drehgeber, können diese unteren Scherengitter 13 aus ihrer Ruhelage (zusammengefaltet) in wenigstens eine Arbeitslage (ausgefaltet) gebracht werden.

Eine automatische Einstellung in Funktion von Signaturparametern oder Produktionsparametern kann mit dem erfindungsgemäßen Schwertfalzwerk wie folgt erreicht werden: Eine hier nicht in den Figuren gezeigte Steuerungseinheit verfügt beispielsweise nach Eingabe oder Messung über die entsprechenden Parameter. Mittels entsprechender Wirkverbindungen zu den Einstelleinheiten 11.1, 11.2, 12.1 und 12.2 kann der linke Seitenkantenanschlag 9 und der rechte Seitenkantenanschlag 10 in eine gewünschte Position, insbesondere dem Format der Signatur entsprechend, bewegt werden. Der Anschlagträger 16 des Vorderkantenanschlags 2 kann mit Hilfe der linken Einstelleinheit 14 und der rechten Einstelleinheit 15, welche in Wirkverbindung mit der Steuerungseinheit stehen, mit eingefahrenen Anschlagfingern 17 in die erforderliche Position gebracht werden. Abhängig von der Breite der zu falzenden Signatur und unabhängig voneinander können Anschlagfinger 17 mit Führungsstabeinheiten 19 gleichzeitig bewegt werden und von der Ruheposition in eine aktive Position gebracht werden.

Die Figur 4 zeigt ein Detail der schematischen Ansicht der Seitenanschläge nebst Scherengittern des erfindungsgemäßen Schwertfalzwerkes entlang der durch die Transportrichtung definierten Ebene. Die Figur 4 zeigt beispielhaft eine spiegelsymmetrische Anordnung. Die Falzung einer Signatur 23 erfolgt durch die Bewegung des Falzschwertes 22 in der Symmetrieebene in Richtung auf die Falzwalzen 24. Zwischen Leitblech 6 und linkem Seitenkantenanschlag 9 sowie zwischen Leitblech 6 und rechtem Seitenkantenanschlag 10 ist jeweils ein unteres Scherengitter 20 aufgenommen. Der linke Seitenkantenanschlag 9 steht in Wirkverbindung mit einer zweiten Einstelleinheit 11.2, welche an einem Seitenteil 1 aufgenommen ist, und ist bewegbar. Entsprechend steht der rechte Seitenkantenanschlag 10 in Wirkverbindung mit einer zweiten Einstelleinheit 12.2, welche an einem Seitenteil 1 aufgenommen ist, und ist bewegbar. Zwischen dem linken Seitenkantenanschlag 9 und einer Führungsschiene 8 ist ein oberes Scherengitter 21 gespannt, während zwischen dem rechten Seitenkantenanschlag 10 und der Führungsschiene 8 ein oberes Scherengitter 21 aufgenommen ist.

Die Figur 5 stellt ein Detail der schematischen Ansicht der Vorderanschläge und Scherengitter des erfindungsgemäßen Schwertfalzwerks entlang der durch die Transportrichtung definierten Ebene dar. Beispielhaft ist hier wiederum eine symmetrische Ausführungsform gezeigt. In der Nähe der Symmetrieebene ist das Falzschwert 22 mit den zugehörigen Falzwalzen 24 angeordnet. Die Figur 5 zeigt den Anschlagträger 16 mit beispielhaft sechs Anschlagfingern 17, wobei zwei Anschlagfinger 17 aufgefahrene Anschläge 17.1 in einer aktiven Position aufweisen. Unterhalb der durch die Lage der Signatur 23 unterhalb des Falzschwertes 22 definierten Ebene befindet sich ein unteres Scherengitter 13 in einer Ruhelage. Auf der anderen Seite der Symmetrieebene sind Anschlagfinger 17 mit Anschlägen 17.1 in der Ruheposition gezeigt. Das zugeordnete untere Scherengitter 13 ist hier beispielhaft in einer aktiven Position gezeigt. Mittels eines Seiles 29 und einer linken Einstelleinheit 25 bzw. einer rechten Einstelleinheit 26 können die unteren Scherengitter 13 bewegt, also aus- oder eingefahren werden.

### Bezugszeichenliste

- 1: Seitenteil
- 2: Vorderkantenanschlag
- 3: Traverse
- 4: Bandwalze
- 5: Vierkanttraverse
- 6: Leitblech
- 7: Transportbänder
- 8: Führungsschiene
- 9: Seitenkantenanschlag links
- 9.1: Bandspannrolle
- 9.2: Transportband
- 9.3: Andrückrolle
- 9.4: Spindelmutter
- 9.5: Seitenanschlag
- 10: Seitenkantenanschlag rechts
- 11.1: erste Einstelleinheit für linken Seitenkantenanschlag
- 11.2: zweite Einstelleinheit für linken Seitenkantenanschlag
- 12.1: erste Einstelleinheit für rechten Seitenkantenanschlag
- 12.2: zweite Einstelleinheit für rechten Seitenkantenanschlag
- 13: unteres Scherengitter
- 14: linke Einstelleinheit für Anschlagträger
- 15: rechte Einstelleinheit für Anschlagträger
- 16: Anschlagträger
- 17: Anschlagfinger
- 17.1: Anschlag
- 17.2: Pneumatikzylinder
- 17.3: Steuerungsventil
- 17.4: Führung
- 18: Führungsstabträger
- 19: Führungsstabeinheit
- 19.1: oberer Führungsstab
- 19.2: unterer Führungsstab
- 19.3: Führungsstabhalter
- 19.4: Pneumatikzylinder
- 19.5: Steuerungsventil
- 19.6: Führung
- 20: unteres Scherengitter
- 21: oberes Scherengitter
- 22: Falzschwert
- 23: Signatur
- 24: Falzwalze
- 25: linke Einstelleinheit für Scherengitter
- 26: rechte Einstelleinheit für Scherengitter
- 27: Führungsschiene für Scherengitter
- 28: Umlenkrolle
- 29: Seil
- 30: Transportrichtung
- 31: Ausfahrrichtung

## Patentansprüche

1. Schwertfalzwerk mit einer einem Falzschwert (22) und einem Paar Falzwalzen (24) zugeordneten Transporteinrichtung, durch welche eine Signatur (23) vor dem Falzvorgang an einen Vorderkantenanschlag (2) befördert wird,
**dadurch gekennzeichnet,**
**dass** der Vorderkantenanschlag (2) einen relativ zum Falzschwert (22) bewegbaren Anschlagträger (16) umfasst, welcher wenigstens einen relativ zum Anschlagträger (16) bewegbaren Anschlagfinger (17) mit Führungsstäben (19.1, 19.2) aufweist.

2. Schwertfalzwerk gemäß Anspruch 1,
**dadurch gekennzeichnet,**
**dass** der Anschlagträger (16) im Wesentlichen parallel zur Transportrichtung (30) der Signatur (23) bewegbar ist, dass der Anschlagfinger (17) im Wesentlichen senkrecht zur durch die Transporteinrichtung (30) definierten Fläche bewegbar ist und dass die Führungsstäbe (19.1, 19.2) im Wesentlichen parallel zur durch die Transportrichtung (30) definierten Fläche liegen.

3. Schwertfalzwerk gemäß Anspruch 1 oder Anspruch 2 mit zusätzlichen Seitenanschlägen (9, 10) zur Ausrichtung der Signatur entlang durch die Geometrie des Falzschwertes vorgegebenen Koordinaten,
**dadurch gekennzeichnet,**
**dass** wenigstens einer der Seitenanschläge (9, 10) wenigstens ein Niederhalteband oberhalb und/oder ein Transportband (9.2) unterhalb des Transportweges der Signatur (23) aufweist und/oder dass wenigstens ein Seitenkantenanschlag (9, 10) relativ zum Falzschwert (22) bewegbar ist.

4. Schwertfalzwerk gemäß einem der oberen Ansprüche,
**dadurch gekennzeichnet,**
**dass** wenigstens zwischen einem Seitenkantenanschlag (9, 10) und einer Führungsschiene (8) an einem Leitblech (6) unterhalb des Falzschwertes (22) oberhalb und/oder unterhalb des Transportweges der Signatur Scherengitter (20, 21) vorgesehen sind.

5. Schwertfalzwerk gemäß einem der oberen Ansprüche,
**dadurch gekennzeichnet,**
**dass** für wenigstens einen Anschlagfinger (17) eine Ruheposition und wenigstens eine aktive Position vorgegeben sind, wobei der Anschlagfinger (17) in der Ruheposition den Transportweg der Signatur (23) am Falzschwert (22) vorbei freigibt und wobei der Anschlagfinger (17) in einer aktiven Position den Transportweg der Signatur (23) über die Position des Falzschwertes (22) hinaus blockiert und ein Abschnitt der unteren Führungsstäbe (19.2) unterhalb der durch die Transporteinrichtung definierten Ebene und ein Abschnitt der oberen Führungsstäben (19.1) oberhalb der durch die Transporteinrichtung definierten Ebene zu liegen kommt.

6. Schwertfalzwerk gemäß Anspruch 5,
**dadurch gekennzeichnet,**
**dass** mehrere Anschlagfinger (17) vorgesehen sind und wenigstens zwei Anschlagfinger (17) voneinander unabhängig von der Ruheposition in eine aktive Position und wieder zurück gebracht werden können.

7. Schwertfalzwerk gemäß einem der oberen Ansprüche,
**dadurch gekennzeichnet,**
**dass** die Bewegung des Anschlagträgers (16) und/oder die Bewegung wenigstens eines Anschlagfingers (17) und/oder wenigstens eines Seitenkantenanschlags (9, 10) mittels eines Aktuators (11.1, 11.2, 12.1, 12.2, 14, 15, 25, 26) erfolgt.

8. Schwertfalzwerk gemäß Anspruch 7, welches zusätzlich eine Steuerungseinheit umfasst,
**dadurch gekennzeichnet,**
**dass** die Steuerungseinheit in Funktion wenigstens eines Signaturparameters wenigstens einen Aktuator (11.1, 11.2, 12.1, 12.2, 14, 15, 25, 26) derart ansteuert, dass eine dem Format der zu falzenden Signatur (23) entsprechende Positionierung des Anschlagträgers (16) und/oder wenigstens eines Anschlagfingers (17) und/oder wenigstens eines Seitenkantenanschlages (9, 10) erfolgt.

9. Falzmaschine für bogenförmiges Material mit wenigstens einem Anleger, einer Transporteinrichtung, wenigstens einem Falzwerk und einer Auslage,
**dadurch gekennzeichnet,**
**dass** die Falzmaschine ein Schwertfalzwerk gemäß einem der oberen Ansprüche aufweist.

10. Falzmaschine gemäß Anspruch 9,
**dadurch gekennzeichnet,**
**dass** die Falzmaschine zusätzlich wenigstens ein Taschenfalzwerk aufweist.

## Claims

1. Chopper folding unit including a transport device that is assigned to a folding blade (22) and to a pair of folding rollers (24) and moves a signature (23) to a front edge stop (2) before the folding operation,
**characterized in**
**that** the front edge stop (2) comprises a stop carrier (16) that is movable relative to the folding blade (22) and includes at least one stop finger (17) movable relative to the stop carrier (16) and including guide rods (19.1, 19.2).

2. Chopper folding unit according to claim 1,
**characterized in**
**that** the stop carrier (16) is movable in a direction essentially parallel to the direction of transport (30) of the signature (23), that the stop finger (17) is movable in a direction essentially perpendicular to the plane defined by the transport device (30), and that the guide rods (19.1, 19.2) are essentially parallel to the plane defined by the transport direction (30).

3. Chopper folding unit according to claim 1 or claim 2 including additional side stops (9, 10) for aligning the signature along coordinates defined by the geometry of the folding blade,
**characterized in**
**that** at least one of the side stops (9, 10) includes at least one hold-down belt above and/or a transport belt (9.2) below the transport path of the signature (23) and/or that at least one side edge stop (9, 10) is movable relative to the folding blade (22).

4. Chopper folding unit according to one of the preceding claims,
**characterized in**
**that** folding grilles (20, 21) are provided at least between a side edge stop (9, 10) and a guide rail (8) on a guide plate (6) below the folding blade (22) above and/or below the transport path of the signature.

5. Chopper folding unit according to one of the preceding claims,
**characterized in**
**that** a rest position and at least one active position are provided for at least one stop finger (17), and that the stop finger (17) clears the transport path of the signature (23) past the folding blade (22) when the stop finger (17) is in the rest position and blocks the transport path of the signature (23) past the position of the folding blade (22) and that a portion of the lower guide rods (19.2) comes to rest below the plane defined by the transport device and a portion of the upper guide rods (19.1) comes to rest above the plane defined by the transport device when the stop finger (17) is in an active position.

6. Chopper folding unit according to claim 5,
**characterized in**
**that** several stop fingers (17) are provided, and at lest two stop fingers (17) can be moved from the rest position into an active position and back independently of each other.

7. Chopper folding unit according to one of the preceding claims,
**characterized in**
**that** the movement of the stop carrier (16) and/or the movement of at lest one of the stop fingers (17) und/or of at least one side edge stop (9, 10) is achieved by an actuator (11.1, 11.2, 12.1, 12.2, 14, 15, 25, 26).

8. Chopper folding unit according to claim 7, additionally including a control unit,
**characterized in**
**that** the control unit addresses at least one actuator (11.1, 11.2, 12.1, 12.2, 14, 15, 25, 26) as a function of at least one signature parameter in such a way that a positioning of the stop carrier (16) and/or of at least one stop finger (17) and/or of at least one side edge stop (9, 10) corresponding to the format of the signature (23) to be folded is achieved.

9. Folder for sheet-shaped material including at least one feeder, a transport device, at least one folding unit, and a delivery,
**characterized in**
**that** the folder includes a chopper folding unit according to one of the preceding claims.

10. Folder according to claim 9,
**characterized in**
**that** the folder additionally includes at least one buckle folding unit.

## Revendications

1. Groupe de pliage à lame, comprenant, associé à une lame de pliage (22) et à une paire de rouleaux de pliage (24), un dispositif de transport par lequel un cahier (23) est transporté, avant l'opération de pliage, contre une butée de bord avant (2), **caractérisé en ce que** la butée de bord avant (2) comprend un support de butée (16) mobile par rapport à la lame de pliage (22) et présentant au moins un doigt de butée (17) avec des barres de guidage (19.1, 19.2), qui est mobile par rapport au support de butée (16).

2. Groupe de pliage à lame selon la revendication 1, **caractérisé en ce que** le support de butée (16) est mobile sensiblement de manière parallèle à la direction de transport (30) du cahier (23), **en ce que** le doigt de butée (17) est mobile sensiblement perpendiculairement à la surface définie par le dispositif de transport (30), et **en ce que** les barres de guidage (19.1, 19.2) sont placées sensiblement de manière parallèle à la surface définie par le dispositif de transport (30).

3. Groupe de pliage à lame selon la revendication 1 ou 2, comprenant des butées latérales (9, 10) pour l'orientation du cahier le long de coordonnées prédéterminées par la géométrie de la lame de pliage, **caractérisé en ce que** l'une au moins des butées latérales (9, 10) comprend au moins une bande presse-papier au-dessus et/ou une bande de transport (9.2) en-dessous du parcours de transport du cahier (23), et/ou **en ce qu'**au moins une butée de bord latéral (9, 10) est mobile par rapport à la lame de pliage (22).

4. Groupe de pliage à lame selon l'une des revendications précédentes,
**caractérisé en ce qu'**au moins entre une butée de bord latéral (9, 10) et une glissière de guidage (8), sur une tôle directrice (6), en-dessous de la lame de pliage (22), au-dessus et/ou en-dessous du parcours de transport du cahier, sont prévus des grillages en parallélogrammes (20, 21).

5. Groupe de pliage à lame selon l'une des revendications précédentes,
**caractérisé en ce que** pour au moins un doigt de butée (17) sont définies une position de repos et au moins une position active, le doigt de butée (17), dans sa position de repos, libérant le parcours de transport du cahier (23) par-delà la lame de pliage (22), et le doigt de butée (17), dans sa position active, bloquant le parcours de transport du cahier (23), au-delà de la position de la lame de pliage (22), et un tronçon des barres de guidage inférieures (19.2) venant se placer en-dessous du plan défini par la direction de transport, et un tronçon des barres de guidage supérieures (19.1) venant se placer au-dessus du plan défini par la direction de transport.

6. Groupe de pliage à lame selon la revendication 5,
**caractérisé en ce que** sont prévus plusieurs doigts de butée (17), et au moins deux doigts de butée (17) peuvent être amenés indépendamment l'un de l'autre de la position de repos dans une position active et à nouveau ramenés inversement.

7. Groupe de pliage à lame selon l'une des revendications précédentes,
**caractérisé en ce que** le mouvement du support de butée (16) et/ou le mouvement d'au moins un doigt de butée (17) et/ou d'au moins une butée de bord latéral (9, 10) s'effectue au moyen d'un actionneur (11.1, 11.2, 12.1, 12.2, 14, 15, 25, 26).

8. Groupe de pliage à lame selon la revendication 7, qui comprend en plus une unité de commande,
**caractérisé en ce que** l'unité de commande pilote, en fonction d'au moins un paramètre de cahier, au moins un actionneur (11.1, 11.2, 12.1, 12.2, 14, 15, 25, 26) de façon qu'il se produise un positionnement, correspondant au format du cahier (23) à plier, du support de butée (16) et/ou d'au moins un doigt de butée (17) et/ou d' au moins une butée de bord latéral (9, 10).

9. Machine de pliage pour matériau sous forme de feuille, comprenant au moins un dispositif d'entrée, un dispositif de transport, au moins un groupe de pliage et un dispositif de sortie,
**caractérisée en ce que** la machine de pliage comprend un groupe de pliage à lame selon l'une des revendications précédentes.

10. Machine de pliage selon la revendication 9,
**caractérisée en ce que** la machine de pliage comprend en plus un groupe de pliage à poches.
